# EUROPÄISCHE PATENTSCHRIFT

(11) **EP 0 232 765 B1**
(45) Veröffentlichungstag und Bekanntmachung des Hinweises auf die Patenterteilung: **08.04.1992**
(21) Anmeldenummer: 87100861.1
(22) Anmeldetag: 22.01.1987
(51) Int. Cl.: H01H 13/60, H01H 13/36

(54) **Elektrischer Schalter, insbesondere für Kraftfahrzeuge**
Electric switch, particularly for motor vehicles
Commutateur électrique, en particulier pour véhicules automobiles

(30) Priorität: 14.02.1986 DE 3604765; 13.12.1986 DE 3642677
(43) Veröffentlichungstag der Anmeldung: 19.08.1987
(73) Patentinhaber: SWF Auto-Electric GmbH, D-74321 Bietigheim-Bissingen (DE)
(72) Erfinder: Bötz, Jakob, D-7121 Ingersheim 1 (DE); Hofmann, Georg, D-7100 Heilbronn-Horkheim (DE); Spazierer, Hubert, D-7120 Bietigheim-Bissingen (DE); Weber, Adam, D-7120 Bietigheim-Bissingen (DE)

(56) Entgegenhaltungen:
- DE-A- 2 416 969
- DE-A- 3 209 286
- DE-C- 288 166
- DE-C- 817 319
- FR-A- 1 405 197
- GB-A- 1 223 647

## Beschreibung

Die Erfindung bezieht sich auf einen Schalter, insbesondere für Kraftfahrzeuge, gemäß den Merkmalen des Oberbegriffs des Anspruchs 1.

In moderne Kraftfahrzeuge werden in zunehmendem Maße Schalter mit einem Schnappschaltsystem eingebaut, weil diese Schalter hinsichtlich der Schaltleistung und der Lebensdauer Vorteile aufweisen.

Aus der DE-B-2 122 403 ist ein solcher Schalter mit einem Schnappschaltsystem bekannt, der als Kippschalter ausgebildet ist. Bei dieser bekannten Ausführung ist die Schnappfeder auf der einen Seite in einem ortsfesten Schneidenlager abgestützt. Auf der gegenüberliegenden Seite ist die Schnappfeder in einem Schwenkteil eingespannt, wobei bei dieser Ausführung dieses Schwenktei l direkt als Betätigungselement ausgebildet Bei einer solchen Ausführung wird also die Schaltbewegung an einem Ende die Schnappfeder eingeleitet, wobei aufgrund der festen Einspannung der Schnappfeder in dieses Schwenktei l die Ausbiegung während des Umschaltens der Schnappfeder in gewisser Weise vorgegeben wird. Die Schnappfeder wird sich während des Umschaltvorganges S-förmig biegen, was vorteilhaft ist, weil dann beim Einleiten des Umschaltvorganges zunächst der Kontaktdruck erhöht wird. Dies wirkt sich günstig auf die Lebensdauer und die Schaltleistung des Schalters aus.

Allerdings kann der bekannte Schalter nicht in allen Fällen eingesetzt werden weil oftmals anstelle eines Kippschalters ein Drucktastenschalter benötigt wird. Ein Drucktastenschalter mit einem Schnappschaltsystem ist beispielsweise aus der DE-C-30 39 419 bekannt. Bei dieser bekannten Ausführung wird die lineare Bewegung des als Drucktaste ausgebildeten Betätigungselementes über einen Schaltstern mit einem Schaltnocken auf die bewegliche Kontaktzunge übertragen. Die Schaltkraft wird dabei also nicht direkt in das eine Ende der Schnappfeder eingeleitet. Bei einem solchen Druckschalter unterscheiden sich die Schaltkräfte zum Umschalten des Schnappschaltsystems, weil der Nockenkörper gewissermaßen mit unterschiedlich langen Hebelarmen auf die Kontaktzunge einwirkt. Dieses ungleiche Schaltgefühl wird von den Kunden oft beanstandet.

Aus DE-U-1 684 844 und aus DE-B-1 098 073 sind Drucktastenschalter nach dem Oberbegriff des Anspruchs 1 bekannt, bei denen der Schaltstößel gegenüber der Drucktaste schwenkbar ist und einen im Ruhezustand in der durch die Drehachse der Schaltwippe und die Verschieberichtung der Drucktaste bestimmten Ebene liegenden Betätigungsansatz besitzt. Der Betätigungsansatz taucht beim Drücken der Drucktaste je nach Stellung der Schaltwippe in die eine oder die andere von zwei Eingriffkerben einer dem Schaltstößel zugekehrten Umschaltkurve der Schaltwippe ein und wird durch die Form der Umschaltkurve und das Umkippen der Schaltwippe zur Seite verschwenkt.

Bei den Drucktastenschaltern aus DE-U-1 684 844 und DE-B-1 098 073 wird der Schaltstößel von einer Schraubenfeder so beaufschlagt, daß er nach jeder Betätigung des Schalters in seine mittlere Ruhelage zurückkehrt. Dies bringt es mit sich, daß bei einer Betätigung des Schalters bis zur beginnenden Umschaltung der Schaltwippe ein bestimmter Leerweg und somit insgesamt ein relativ großer Hub der Drucktaste notwendig ist.

Auch gleitet der Betätigungsansatz des Schaltstößels zunächst an der Eingriffkerbe entlang und die Schaltwippe wird erst dann bewegt, wenn die Spitze des Betätigungsansatzes in der Kerbe anschlägt. Das bedeutet, daß zunächst nur die Kraft einer die Drucktaste zurücksteilenden Druckfeder überwunden wird und erst nach einem bestimmten Betätigungsweg die Betätigungskraft stark ansteigt, weil dann zusätzlich auch die Schnappfeder beansprucht wird. Diese während der Betätigung sprunghaft ansteigende Kraft wird von manchen Kunden beanstandet.

Einen relativ großen Hub der Drucktaste und einen sprunghaften Kraftanstieg zeigt auch ein aus der DE-C-817 319 bekannter Drucktastenschalter der gattungsgemäßen Art. Bei diesem Drucktastenschalter wird der Schaltstößel von einem Arm einer Blattfeder gebildet, die seitlich der Drucktaste in das Schaltergehäuse eingespannt ist, leicht zur Drucktaste hin gekrümmt ist und in einem an der Drucktaste anliegenden Bogen in den Arm übergeht, der sich in der Ruhelage der Drucktaste längs deren Bewegungsrichtung erstreckt und sich aufgrund seiner Eigenelastizität wie die Schaltstößel der Drucktastenschalter nach DE-U-1 684 844 und DE-B-1 098 073 in einer Mittellage bezüglich der Schaltwippe befindet.

Der Erfindung liegt die Aufgabe zugrunde, einen elektrischen Schalter mit den Merkmalen aus dem Oberbegriff des Anspruchs 1 so weiterzubilden, daß auf einfache Weise der Leerhub reduziert und ein Sprung in der Höhe der Betätigungskraft vermieden werden kann.

Diese Aufgabe wird erfindungsgemäß dadurch gelöst, daß ein elektrischer Schalter neben den Merkmalen aus dem Oberbegriff des Anspruchs 1 zusätzlich mit den Merkmalen aus dem kennzeichnenden teil des Anspruchs 1 ausgestattet wird. Bei einem solchen elektrischen Schalter ist der Schaltstößel immer genau in den Endbereich einer Eingriffkerbe ausgerichtet, so daß ein langes Entlanggleiten an der Kerbe entfällt. Folglich ist der Leerhub kleiner und die Betätigungskraft steigt gewissermaßen linear an. Da das Entlanggleiten des Schaltstößels an einer Eingriffskerbe nicht mehr notwendig ist, können die bei den Schaltern aus DE-U-1 684 844 und DE-B-1 098 073 und der DE-C-817 319 an der Schaltwippe vorhandenen zwei Eingriffkerben der Umschaltkurve in eine einzige Aussparung am Schaltstößel übergehen, in der keine Spitze mehr vorhanden ist.

Bei einem erfindungsgemäßen Schalter wird die jeweilige Ruhelage des Schaltstößels ohne ein neben der Schaltwippe und dem Schaltstößel zusätzlich vorhandenes Teil, also auf sehr einfache Weise erhalten.

Vorteilhafte Ausgestaltungen eines erfindungsgemäßen elektrischen Schalters kann man den Unteransprüchen entnehmen.

So ist es günstig, wenn gemäß Anspruch 2 die Schnappfeder an ihrem anderen Ende in der Schaltwippe eingespannt ist.

Bei einem erfindungsgemäßen Schalter müssen enge Toleranzen eingehalten werden, damit die einwandfreie Funktionsfähigkeit gewährleistet ist. Deshalb wird bei der bevorzugten Ausführung nach Anspruch 3 die Schnappfeder beidseitig an dem gleichen Teil, vorzugsweise an einem entsprechend geformten Festkontakt abgestützt.

Bei einem erfindungsgemäßen Schalter werden die beiden Endlagen des Schaltwippe durch die Vorspannung der Schnappfeder in den beiden Schaltstellungen bestimmt. Wenn dabei die Drehachse der Schaltwippe gemäß Anspruch 4 zwischen diesen beiden Anschlägen liegt, ergibt sich eine symmetrische Anordnung derart, daß die Schaltkraft, die über den Schaltstößel ausgeübt werden muß, in beiden Schaltrichtungen gleich groß ist.

Eine besonders feste Verbindung zwischen der Schnappfeder und der Schaltwippe und eine genaue Zuordnung dieser beiden Teile wird bei einer Ausbildung gemäß Anspruch 5 erhalten.

Prinzipiell könnte man wie bei dem aus der DE-B-2 122 403 bekannten Schalter die Kontaktzunge getrennt von der Schnappfeder ausbilden, was sicherlich bei Schaltern mit hoher Strombelastung vorteilhaft ist. Sofern der Schalter aber nur geringe Stöme schalten muß, wird aus Kostengründen eine Ausführung bevorzugt, bei der die Kontaktzunge einstückig mit der Schnappfeder ausgebildet ist.

Bei einem erfindungsgemäßen elektrischen Schalter ist es besonders vorteilhaft, wenn die Schnappfeder möglichst reibungsfrei von einer Endlage in die andere Endlage umgestellt wird. Dies kann mit der an sich aus dem DE-GM 1 684 844 bekannten Abstützung des Schnappfederendes in einem Schneidenlager nicht gewährleistet werden. Es wird daher eine Ausführung bevorzugt, bei der die Schnappfeder mit wenigstens einem Ansatz in einen Durchbruch vorzugsweise an einem Festkontakt hineinragt, wobei die Höhe dieses Durchbruches eine freie Beweglichkeit des Schnappfederansatzes zuläßt. Bei einer solchen Ausführung stützt sich nämlich die freie Stirnfläche der Schnappfeder seitlich des Ansatzes in den beiden Schaltstellungen der Schnappfeder linienförmig an dem Festkontakt ab, so daß mit einer erhöhten Reibung beim Umschalten nicht zu rechnen ist.

Es wurde eingangs schon erwähnt, daß sich die Schnappfeder während des Umschaltvorganges S-förmig durchbiegt. Es gibt daher Bereiche, die einer verhältnismäßig großen Beanspruchung ausgesetzt sind. Im Interesse einer langen Lebensdauer dieser Schnappfeder wird daher vorgeschlagen, die Schnappfeder so auszubilden, daß sie in diesen Bereichen größerer Belastung einen größeren Querschnitt aufweist als beispielsweise in den Abstützstellen bzw. der Einspannstelle an der Schaltwippe. Außerdem soll im Interesse einer langen Lebensdauer und gleichzeitig einer möglichst großen Prellfreiheit die Kontaktzunge derart ausgebildet werden, daß sie sich von dem in die Schnappfeder übergehenden Abschnitt bis zu dem den Kontakt tragenden Bereich verjüngt.

Die Erfindung und deren vorteilhafte Ausgestaltungen werden nachstehend anhand des in der Zeichnung dargestellten Ausführungsbeispiels näher erläutert. Es zeigen:
- Fig. 1: einen Schnitt durch das Ausführungsbeispiel senkrecht zur Drehachse der Schaltwippe,
- Fig. 2: einen Schnitt entlang der Schnittlinie II-II in Figur 1,
- Fig. 3: in vergrößerter Darstellung die Lagersteile der Schnappfeder an einem Festkontakt,
- Fig. 4: eine Ansicht in Pfeilrichtung B in Fig. 3,
- Fig. 5: eine Prinzipskizze des Schnappschaltsystems und
- Fig. 6: eine Ansicht auf eine Schnappfeder.

In den Figuren 1 und 2 ist mit 10 die Grundplatte des Schalters bezeichnet, auf dem das Schnappschaltsystem aufgebaut ist. Zu diesem Schalter gehören mehrere Kontakte 11, 12 und 13 sowie eine vorgespannte Schnappfeder 15 mit einer einstückig damit ausgebildeten beweglichen Kontaktzunge 16 mit einer Kontaktperle 17, die wechselweise mit den abgewinkelten Anschlägen an den Festkontakten 12 und 13 zusammenwirkt. Die Schnappfeder 15 ist einseitig an einer ortsfesten Lagerstelle, nämlich dem Festkontakt 11 abgestützt, was später im einzelnen noch erläutert wird. Auf der gegenüberliegenden Seite ist diese Schnappfeder 15 in eine Schaltwippe 18 eingespannt, die schwenkbar im Schaltergehäuse gelagert ist. Günstig ist es, die Schaltwippe an zwei seitlichen Flügeln des Festkontakts 11 zu lagern, da sich dann die beiden Abstützstellen der Schnappfeder 15 letztendlich am selben Teil befinden und so der Abstand zwischen den beiden Abstützstellen genau eingehalten wird, was für ein einwandfreies Schaltverhalten wichtig ist. Da der Festkontakt 11 gegenüber dem Gehäuse ruht, hat die Schaltwippe 18 dann genauso eine gehäusefeste Drehachse, als ob sie direkt im Gehäuse gelagert wäre. Die Schaltwippe 18 hat an einer Stirnfläche eine Aussparung 19 mit zwei Anschlägen 41, 42 für einen Schaltstößel 20, der an einem als Drucktaste ausgebildeten Betätigungselement 21 um den Drehpunkt DP schwenkbar gelagert ist. Diese Drucktaste 21 ist in dem mit 22 bezeichneten Gehäuse linear verschiebbar geführt, wobei Führungsstege 23 in entsprechenden Führungsaufnahmen 24 einer Zwischenplatte 25 gleiten.

Man erkennt also aus den Figuren 1 und 2, daß die Schaltwippe 18 getrennt vom Betätigungselement 21 ausgebildet ist. Diese Schaltwippe kann wechselweise durch Betätigung der Drucktaste 21 von einer Endlage in die andere umgestellt werden, wobei der Schaltstößel 20 bei der erstmaligen Betätigung am Anschlag 41 in die Aussparung 19 eingreift und dann nach dem Zurückfedern der Drucktaste, was durch die Druckfeder 26 bewerkstelligt wird, auf das dem Anschlag 42 nahe Ende der Aussparung 19 ausgerichtet ist, so daß beim nächsten Schaltvorgang dieser Schaltstößel 20 dann dort an der Schaltwippe 18 angreift und diese wieder in die dargestellte Lage umstellt. Die Endlagen der Schaltwippe 18 werden dabei durch die Auslenkung der Schnappfeder 15 bestimmt. Zum Umschalten dieses Schnappsystems über die Drucktaste 21 wird man also dann genau gleiche Schaltkräfte benötigen, wenn man die Drehachse dieser Schaltwippe 18 auf der Mittelebene M zwischen den beiden Anschlägen, die durch die umgebogenen Enden der Festkontakte 12,13 gebildet werden, anordnet.

Insbesondere aus den Figuren 3, 4 und 6 erkennt man, daß die Schnappfeder 15 zwei Ansätze 30,31 aufweist, die in entsprechende Durchbrüche 32,33 an dem Festkontakt 11 hineinragen. Die Höhe H dieser Durchbrüche 32,33 ist so gewählt, daß die freie Beweglichkeit der Ansätze 30,31 in den Durchbrüchen 32,33 gewährleistet ist. Die Schnappfeder 15 soll also in der Übergangszone zu den Ansätzen 30,31 nicht gebogen werden, was dann der Fall wäre, wenn die Höhe H der Durchbrüche 32,33 etwa der Dicke der Schnappfeder 15 entsprechen würde. Aufgrund dieser besonderen Ausführung der Abstützung der Schnappfeder 15 an der ortsfesten Lagerstelle erreicht man eine reibungsfreie Beweglichkeit der Schnappfeder 15, die im Bereich zwischen den Ansätzen 30,31 jeweils nur linienförmig an dem Festkontakt 11 anliegt, wie dies in Fig. 3 bei L angedeutet ist.

Die Schnappfeder 15 ist lagegenau in der Schaltwippe 18 fixiert, denn vorzugsweise wird diese Schnappfeder 15 in ein Spritzwerkzeug eingelegt und dann die Schaltwippe 18 angespritzt.

In Fig. 5 ist das Prinzip des Schnappsystems in vergrößertem Maßstab dargestellt. Man erkennt, daß die Schnappfeder 15 vorgespannt zwischen ihren Abstützstellen liegt und daher leicht gekrümmt ist. Die Kontaktperle 17 an der Kontaktzunge 16 liegt in der einen Schaltstellung an dem Festkontakt 13 an. Wird nun durch den Schaltstößel die Schaltwippe 18 im Uhrzeigersinn verschwenkt, krümmt sich die Schnappfeder entsprechend der Biegelinie BL. Die Schnappfeder 15 nimmt eine Im wesentlichen S-förmige Lage ein. Wichtig ist dabei, daß der am Festkontakt 11 abgestützte Endbereich der Schnappfeder bei der Einleitung des Umschaltvorganges eine stärkere Krümmung aufweist, wie das gestrichelt angedeutet ist. Da die Kontaktzunge 16 an diesen Endbereich der Schnappfeder 15 angeformt ist, wird die Kontaktperle 17 bei der Einleitung des Umschaltvorganges zunächst mit einer größeren Kraft gegen den zugeordneten Festkontakt 13 gedrückt. Beim Umschaltvorgang tritt also zunächst eine Kontaktdruckerhöhung ein, was für das Schaltverhalten sehr wichtig ist.

Bei dem dargestellten elektrischen Schalter ist der Schaltstößel 20 schwenkbar an der Drucktaste 21 gelagert. Man erkennt aus Fig. 1, daß die Stellung der Schaltwippe 18 über ein elastisches Zwischenglied 60 die Ruhestellung des Schaltstößels 20 bestimmt, der folglich im wesentlichen so ausgerichtet ist, daß er jeweils direkt in einen Endbereich der Aussparung 19 zeigt. Wird also bei diesem Schalter die Durcktaste 21 betätigt, so ist nur ein sehr kleiner Leerhub mit einer kleinen Betätigungskraft zu überwinden, bis der Schaltstößel 20 gegen die Schaltwippe 18 stößt. Nach überwindung des Leerhubes steigt damit die Betätigungskraft ohne merkbaren Sprung rasch an. Durch diese Maßnahme wird ein gutes Schaltgefühl erhalten.

Als elastisches Zwischenglied dient ein einstückig an die Schaltwippe 18 angeformter federelastischer Steg 60, der jenseits der Drehachse DP am Schaltstößel 20 angreift. Das Ende dieses Steges 60 ragt dazu zwischen zwei Mitnehmer 61,62 am Ende des Schaltstößels 20 hinein und bestimmt damit die Ruhestellung des Schaltstößels in Abhängigkeit von der Schaltstellung der Schaltwippe 18.

Aus Fig. 2 geht hervor, daß der Schaltstößel 20 in einer schlüssellochartigen Rastaufnahme 63 an der Drucktaste 21 schwenkbar gelagert ist.

Im übrigen entspricht der Aufbau des Schnappschaltersystems bei dem Schalter nach den Figuren 1 und 2 im wesentlichen dem Prinzip nach Fig. 5, so daß sich hierzu weitere Erläuterungen erübrigen. Die Schnappfeder 15 wird - wie dies Fig. 5 besonders deutlich zeigt - sehr stark beansprucht, wobei bestimmte Bereiche größeren Belastungen ausgesetzt sind. Die Form der Schnappfeder wird also vorzugsweise so gewählt, daß sie diesen unterschiedlichen Belastungen auch nach einer Vielzahl von Schaltvorgängen standhält, ohne daß dadurch die Masse der Schnappfeder unzulässig erhöht wird. Aus Fig. 6 erkennt man, daß die Schnappfeder 15 einstückig mit der Kontaktzunge 16 derart aus einer Platine ausgestanzt ist, da!] zwei längere Schenke 70,71 mit den Enden jeweils über Stege 72,73 miteinander verbunden sind. Der Steg 72 liegt an der ortsfesten Lagerstelle, also an dem Festkontakt 11 an, während der gegenüberliegende Steg 73 in die Schaltwippe 18 eingespannt ist. Die Kontaktzunge 16 geht von dem Steg 72 nahe der ortsfesten Lagerstelle aus und erstreckt sich parallel zu den längeren Schenke In 70,71. Wesentlich ist nun, daß die längeren Schenkel 70,71 in ihrem mittleren Bereich eine größere Breite aufweisen als in der übergangszone zu den Verbindungsstegen 72 und 73, weil in diesem mittleren Bereich während der S-förmigen Durchbiegung größere Belastungen auftreten. Die Kontaktfederzunge 16 hat eine im wesentlichen dreieckige Kontur mit der Basis am Verbindungssteg 72 und der Spitze im Bereich der Kontaktperle 17. Auf diese Weise wird also die Masse dieser Kontaktzunge bei ausreichender Belastbarkeit so klein gewählt, daß ein Prellen des Schalters nicht zu befürchten ist.

## Patentansprüche

1. Elektrischer Schalter, insbesondere für Kraftfahrzeuge, mit einem Gehäuse, mit einer Drucktaste (21), die gegenüber dem Gehäuse vorzugsweise linear bewegbar ist, mit einem mit der Drucktaste (21) verschiebbaren und dieser gegenüber verschwenkbaren Schaltstößel (20), mit einer Schaltwippe (18), die im Gehäuse drehbar gelagert ist und über die Drucktaste (21) und den Schaltstößel (20) wechselweise zwischen zwei Endlagen hin- und herschwenkbar ist, und mit einer Schnappfeder (15), die an der Schaltwippe (18) und mit ihrem einen Ende an einer gehäusefesten Lagerstelle (11) abgestützt ist und mit der ein beweglicher Kontakt (17) gekoppelt ist, der mit zumindest einem Festkontakt (12, 13) zusammenwirkt, dadurch gekennzeichnet, daß die Schaltwippe (18) über einen einstückig von der Schaltwippe (18) abstehenden, Federelastischen Steg (60), der - von der Drehachse der Schaltwippe (18) aus gesehen - jenseits der Drehachse (DP) des Schaltstößels (20) am Schaltstößel (20) angreift, die Ruhestellung des Schaltstößels (20) bestimmt.

2. Elektrischer Schalter nach Anspruch 1 , dadurch gekennzeichnet, daß die Schnappfeder (15) an ihrem anderen Ende in der Schaltwippe (18) eingespannt ist.

3. Elektrischer Schalter nach Anspruch 1 oder 2, dadurch gekennzeichnet, daß die Schnappfeder (15) unmittelbar an einem Festkontakt (11) einseitig abgestützt ist und daß an diesem Festkontakt (11) auch die Schaltwippe (18) schwenkbar gelagert ist.

4. Elektrischer Schalter nach einem der Ansprüche 1 bis 3, dadurch gekennzeichnet, daß die Drehachse der Schaltwippe (18) auf der Mittelebene zwischen zwei die Schaltstellungen der Schnappfeder (15) bestimmenden Anschlägen (12,13) angeordnet ist.

5. Elektrischer Schalter nach einem der vorhergehenden Ansprüche, dadurch gekennzeichnet, daß die Schnappfeder (15) in die Schaltwippe (18) eingebettet ist.

6. Elektrischer Schalter nach einem der vorhergehenden Ansprüche, dadurch gekennzeichnet, daß eine als beweglicher Kontakt ausgebildete Kontaktzunge (16) mit Kontaktperlen einstückig mit der Schnappfeder (15) ausgebildet ist, insbesondere aus einem Blech gebildet ist.

7. Elektrischer Schalter nach einem der vorhergehenden Ansprüche, dadurch gekennzeichnet, daß die Schnappfeder (15) mit wenigstens einem Ansatz (30,31) in einen Durchbruch (32,33) am Festkontakt (11) hineinragt, wobei die Höhe (H) dieses Durchbruchs (32,33) eine freie Beweglichkeit des Schnappfederansatzes (30,31) zuläßt.

8. Elektrischer Schalter nach einem der vorhergehenden Ansprüche, dadurch gekennzeichnet, daß die Schnappfeder (15) zwei längere Schenkel (70,71) und zwei diese Schenkel miteinander verbindende kürzere Stege (72,73) aufweist, wobei der eine Steg (72) Ansätze (30,31) zur Abstützung an dem Festkontakt (11) aufweist und wobei der andere Steg (73) in die Schaltwippe (18) eingespannt ist, und daß sich die Kontaktzunge (16) ausgehend von dem Steg (72) mit den Ansätzen (30,31) längs der längeren Schenke (70,71) erstreckt.

9. Elektrischer Schalter nach Anspruch 8, dadurch gekennzeichnet, daß die längeren Schenkel (70,71) in ihrem mittleren Bereich eine größere Breite aufweisen als in der übergangszone zu den Stegen (72,73).

10. Elektrischer Schalter nach Anspruch 8 oder 9, dadurch gekennzeichnet, daß sich die Kontaktzunge (16) ausgehend von dem Steg (72) vorzugsweise dreieckförmig verjüngt.

## Claims

1. An electric switch, especially for motor vehicles, comprising a housing, a push-button switch (21) which is movable preferably linearly relative to the housing, comprising a switching tappet (20) displaceable with the push-button (21) and swivellable relative to the latter, a switching rocker (18) rotatably mounted in the housing and alternately to be swivel led to and fro between two end positions, and comprising a snap spring (15) supported on the switching rocker and by its one end on a bearing (11) fixed to the housing and coupled with a movable contact (11) which co-operates with at least one stationary contact (12, 13), characterised in that the switching rocker (18) defines the rest position of the switching tappet (20) via a resilient web (60) made in one piece with the switching rocker (18) and projecting from it, which web (60) - looked at from the axis of rotation of the switching rocker (18) engages at the switching tappet (20) beyond the axis of rotation (DP) of the switching tappet (20).

2. An electric switch according to claim 1, characterised in that the snap spring (15) is fixed at the switching rocker (18) with its other end.

3. An electric switch according to claim 1 or 2, characterised in that the snap spring (15) is one-sidedly directly supported on a stationary contact (11 and that the switching rocker (18) is also swivellably mounted on this stationary contact (11).

4. An electric switch according to one of claims 1 to 3, characterised in that the axis of rotation of the switching rocker (18) is arranged on the centre plane between two stops (12, 13) determining the switching positions of the snap spring.

5. An electric switch according to one of the preceding claims, characterised in that the snap spring (15) is embedded in the switching rocker (18).

6. An electric switch according to one of the preceding claims, characterised in that the reed (16) formed as a movable contact together with contact beads is made in one piece with the snap spring (15), especially is formed of a sheet metal strip.

7. An electric switch according to one of the preceding claims, characterised in that the snap spring (15) projects into an aperture (32, 33) on the stationary contact (11) by means of at least one stud (30, 31), the height (H) of the said aperture (32, 33) permitting a free movability of the snap spring stud (30, 31).

8. An electric switch according to one of the preceding claims, characterised in that the snap spring (15) has two longer shanks (70, 71) and two webs (72, 73) connecting these shanks, one web (72) having studs (30, 31) for a support on the stationary contact (11) and the other stud (73) being fixed at the switching rocker (18), and that, beginning from the web (72), the reed (16) extends alongside the longer shanks.

9. An electric switch according to claim 8, characterised in that the longer shanks (70, 71) have a larger width in their centre area than in the transitional area to the webs (72, 73).

10. An electric switch according to claim 8 or 9, characterised in that, beginning from the web (72), the reed (16)is preferably triangularly tapered.

## Revendications

1. Interrupteur électrique, notamment pour véhicules automobiles, comportant un boîtier, un bouton-poussoir (21), qui est déplaçable de préférence linéairement par rapport au boîtier, un poussoir de commutation (20), qui est déplaçable au moyen du bouton-poussoir (21) et peut pivoter par rapport à ce dernier, une bascule de commutation (18), qui est montée pivotante dans le boîtier et peut basculer en va-et-vient alternativement entre deux positions d'extrémité, par l'intermédiaire du bouton-poussoir (21) et du poussoir de commutation (20), et un ressort à déclic (15), qui prend appui sur la bascule de commutation (18) et est soutenu par l'une de ses extrémités sur un point d'appui (11) solidaire du boîtier et auquel est couplé un contact mobile (17), qui coopère avec au moins un contact fixe (12,13), caractérisé en ce que la bascule de commutation (18) détermine la position de repos du poussoir de commutation (20) par l'intermédiaire d'une barrette (60) présentant l'élasticité d'un ressort, qui fait saillie par rapport à la bascule de commutation (18) en en étant solidaire et -lorsqu'on regarde à partir de l'axe de rotation de la bascule de commutation (18)- attaque le poussoir de commutation (20) de l'autre côté de l'axe de rotation (DP) du poussoir de commutation (20).

2. Interrupteur électrique selon la revendication 1, caractérisé en ce que le ressort à déclic (15) est encastré, au niveau de son autre extrémité, dans la bascule de commutation (18).

3. Interrupteur électrique selon la revendication 1 ou 2, caractérisé en ce que le ressort à déclic (15) prend appui directement unilatéralement sur un contact fixe (11) et que la bascule de commutation (18) est également supportée, de manière à pouvoir pivoter, sur ce contact fixe (11).

4. Interrupteur électrique selon l'une des revendications 1 à 3, caractérisé en ce que l'axe de rotation de la bascule de commutation (18) est disposé dans le plan médian entre deux butées (12,13) qui déterminent les positions de commutation du ressort à déclic (15).

5. Interrupteur électrique suivant l'une des revendications précédentes, caractérisé en ce que le ressort à déclic (15) est inséré dans la bascule de commutation (18).

6. Interrupteur électrique selon l'une des revendications précédentes, caractérisé en ce qu'une languette de contact (16) réalisée sous la forme d'un contact mobile at comportant des billes de contact est réalisée d'un seul tenant avec le ressort à déclic (15), et notamment est formée d'une tôle.

7. Interrupteur électrique selon l'une des revendications précédentes, caractérisé en ce que le ressort à déclic (15) pénètre, par au moins un appendice saillant (30,31), dans un passage (32,33) ménagé dans le contact fixe (11), la hauteur (H) de ce passage (32,33) permettant une libre mobilité de l'appendice saillant (30,31) du ressort à déclic.

8. Interrupteur électrique selon l'une des revendications précédentes, caractérisé en ce que le ressort à déclic (15) comporte deux branches plus longues (70,71) et deux barrettes plus courtes (72,73) raccordant entre elles ces branches, une barrette (72) comportant des appendices saillants (30,31) destinés à prendre appui sur le contact fixe (11), tandis que l'autre barrette (73) est encastrée dans la bascule de commutation (18), et que la languette de contact (16) s'étend à partir de la barrette (72) comportant les appendices saillants (30,31), le long des branches plus longues (70,71).

9. Interrupteur électrique selon la revendication 8, caractérisé en ce que les branches plus longues (70,71) possèdent, dans leur zone médiane, une largeur plus importante que dans la zone de jonction avec les barrettes (72,73).

10. Interrupteur électrique suivant la revendication 8 ou 9, caractérisé en ce que la languette de contact (16) se rétrécit de préférence avec une forme triangulaire à partir de la barrette (72).
